# EUROPÄISCHE PATENTSCHRIFT

(11) **EP 1 550 748 B1**
(45) Veröffentlichungstag und Bekanntmachung des Hinweises auf die Patenterteilung: **26.01.2011**
(21) Anmeldenummer: 04022774.6
(22) Anmeldetag: 24.09.2004
(51) Int. Cl.: D01H 7/90, D01H 13/10

(54) **Textilmaschine und Verfahren zur Herstellung eines Mehrfachzwirns**
Textile machine and method for manufacturing cabled yarns
Dispositif et procédure pour la fabrication de fils retors

(30) Priorität: 03.01.2004 DE 102004001033
(43) Veröffentlichungstag der Anmeldung: 06.07.2005
(73) Patentinhaber: Oerlikon Textile GmbH & Co. KG, 42897 Remscheid (DE)
(72) Erfinder: Kohnle, Helmut, 87640 Biessenhofen (DE); Wolny, Bernhard, D-87437 Kemoten (DE); Felber, Christian, 87527 Sonthofen (DE)
(74) Vertreter: Hamann, Arndt

(56) Entgegenhaltungen:
- CH-A- 22 690
- DE-A1- 2 050 490
- DE-A1- 2 544 644
- DE-B- 1 100 520
- DE-C- 962 411

## Beschreibung

Die Erfindung betrifft eine Textilmaschine und ein Verfahren zur Herstellung eines Mehrfachzwirns nach dem Oberbegriff des Anspruchs 2 bzw. des Anspruchs 1.

Es ist bekannt, Mehrfachzwirne, wie zum Beispiel Kord, Nähfaden oder Perlgarne, in einem Verfahren mit einer, mit zwei oder mit drei Verfahrensstufen herzustellen, Bei den Verfahren mit nur einer Verfahrensstufe werden die an mehreren Spindeln erzeugte Vorzwirne direkt zu einer Zwirnspindel mit integrierter Wickeleinheit geführt und zu einem Auszwirn verzwirnt und auf eine Auszwirnspule aufgewickelt. Der Vorteil hierbei ist, dass nur eine einzige Maschine zur Herstellung des Mehrfachzwirns erforderlich ist und dass hierbei gute Zwirnqualitäten erreicht werden. Als nachteilig erweist sich jedoch einerseits die niedrige Prozessliefergeschwindigkeit und andererseits eine begrenzte Größe der Auszwirnspulen. Bei den bekannten Verfahren mit zwei Verfahrensstufen werden zunächst in einer ersten Stufe mehrere gedrehte Fäden, zusammengeführt und auf eine Fachspule gefacht. In dem sich d.aran anschließenden zweiten Verfahrensschritt wird das gefachte Garn als Vorgarn einer Zwirnmaschine zugeführt und von dieser zum Mehrfachzwirn ausgezwirnt. Bei diesem Verfahren sind höhere Prozessliefergeschwindigkeiten erreichbar. Bei den bekannten Verfahren mit drei Verfahrensstufen wird in einem ersten Schritt (Vorzwirnstufe) ein Faden gedreht und auf einer Spule aufgewickelt. In einer zweiten Stufe des Verfahrens werden mehrere solcher gedrehter Fäden an einer Fachspulmaschine zusammengeführt und auf eine Fachspule aufgewickelt. Diese Fachspule wird schließlich in der dritten Verfahrensstufe (Auszwirnstufe) einer Zwirnmaschine zur Herstellung des Auszwirns zugeführt. Bei diesem Verfahren sind noch höhere Prozessliefergeschwindigkeiten möglich, allerdings geht dies zu Lasten der Zwirnqualität.

So ist beispielsweise aus der CH 226 901 ein zweistufiges Verfahren zur Herstellung von Mehrfachzwirn bekannt, bei dem das Fachen zwischen der Vorzwirnstufe und der Auszwirnstufe auf der Vorzwimmaschine erfolgt, indem unter Verwendung von Doppeldrahtzwirnspindeln die Fäden von einer Anzahl Doppeldraht-Zwirnspindeln direkt von einem gerneinsamen Abzugswerk abgezogen und der Aufwickelspule zugeführt werden.

Aus der Patentschrift CH 348 345 ist eine Doppeldrahtspindel zum Mehrfachzwirnen mehrerer Einzelfäden bekannt, welche einen Spulenkorb aufweist mit mehreren drehbaren Spulenträgern zur Aufnahme von Vorzwirnspulen. Die von den einzelnen Vorzwimspulen ablaufenden Einzelfäden werden in einem Sammelrohr zusammengenommen und durch eine zentrale Bohrung aus der Spindel heraus über einen Fadenführer geführt und zwischen den Spulenkörben und der Innenwandung eines diese umgebenden Ballonfängers nach oben abgezogen. Die Verzwirnung der auf diese Weise von den Vorzwimspulen abgezogenen Fäden erfolgt dann in einer Doppeldrahtspindel. Die Spannung der zusammengenommenen und die Spindel in einem Fadenballon umlaufenden Fäden wird mittels des Fadenführes reguliert.

Das auf dieser Vorrichtung hergestellte Mehrfachzwim kann jedoch Unregelmäßigkeiten im Aufbau aufweisen, die sich aufgrund der unterschiedlichen Fadenspannungen der von den Vorzwirnspulen abgezogenen Einzelfäden ergeben.

Die Schrift DE 1 100 520 B1 offenbart ein Verfahren und eine Maschine gemäß dem Oberbegriff des Anspruchs 1 bzw. gemäß dem Oberbegriff des Anspruchs 2.

Der Erfindung liegt daher die Aufgabe zu Grunde, ein Verfahren und eine Textilmaschine zur Herstellung eines Mehrfachzwirns aufzuzeigen, mit denen die Herstellung eines möglichst regelmäßigen Mehrfachzwirns bei möglichst hohen Prozessliefergeschwindigkeiten ermöglicht wird.

Gelöst wird diese Aufgabe mit einem Verfahren mit den Merkmalen des Anspruchs 1 sowie mit einer Textilmaschine mit den Merkmalen des Anspruchs 2. Vorteilhafte Ausgestaltungen der Textilmaschine sind den abhängigen Ansprüchen 3 bis 21 zu entnehmen.

Nachfolgend wird die Erfindung anhand von Ausführungsbeispielen unter Bezugnahme auf die begleitenden Zeichnungen näher erläutert. Die Zeichnungen zeigen:
- **Figur 1:**: Perspektivische Darstellung des oberen Bereichs des Spulentopfs einer Textilmaschine zur Herstellung eines Mehrfachzwirns aus mehreren, auf einer Vorzwirnspule gefachten Fäden;
- **Figur 2:**: Schematische Darstellung des Verfahrens zur Herstellung eines Mehrfachzwirns mit einer Vorzwirn- und einer Auszwirnstufe.

In Figur 2 ist ein zweistufiges Verfahren zur Herstellung eines Mehrfachzwirns schematisch dargestellt. In einer ersten, als Vorzwirnen bezeichneten Verfahrensstufe A, werden zunächst an mehreren Doppeldrahtspindeln 30, 40, 50 die von Vorlagespulen 31, 41, 51 kommenden Fäden 32, 42, 52 gedreht und die jeweiligen mit Drehung verschenen Doppeldrähte 33, 43, 53 werden jeweils über eine Abzugseinheit 34, 44, 54 in eine Aufwickeleinheit 60 geführt. Die Aufwickeleinheit 60 führt die Doppeldrähte 33, 43, 53 zusammen und verlegt diese nebeneinander liegend auf einer Vorzwirnspule (Fachspule) 15. Die Vorzwirnspule 15 wird bevorzugt als Kreuzspule aufgewickelt und die Aufwickeleinheit 60 weist dementsprechend eine Changier-Einrichtung 61 auf.

In der zweiten Verfahrensstufe B (Auszwirnstufe) wird die Vorzwirnspule 15 mit den darauf gefachten Doppeldrähten 33, 43, 53 einer Doppeldrahtspindel 70 zur Herstellung des Auszwirns, also des Mehrfachzwirns, vorgelegt. Die auf der Vorzwirnspule 15 gefachten Fäden werden im folgenden zur Vereinfachung mit der gerneinsamen Bezugsziffer 5 gekennzeichnet. Die Fäden 5 werden in der Doppeldrahtspindel 70 derart mit Drehung versehen, dass die dem Auszwirn erteilte Drehung entgegengesetzt der Drehrichtung der Vorzwirnfäden (Doppeldrähte 33, 43, 53) ist, wodurch die Einzelfäden 5 im Auszwirn keine Drehung mehr aufweisen. Das so hergestellte Auszwim 73 wird schließlich über eine Abzugseinheit 74 und eine Aufwickeleinheit 75 auf eine Auszwimspule 76 verlegt. Die Auszwimspule 76 ist bevorzugt als Kreuzspule gewickelt. Die Verlegeeinheit 75 weist dementsprechend ein zur Wicklung einer Kreuzspule geeignetes Changierelement 77 auf.

In der Figur 1 ist die Doppeldrahtzwirnspindel 70 zur Herstellung des Auszwirns perspektivisch dargestellt. Die Doppeldrahtspindel 70 weist einen (hier nicht dargestellten) angetriebenen Spindelschaft auf, auf den die Vorzwimspule 15 aufgesetzt ist. Die auf der Vorzwirnspule 15 gefachten Fäden 5 werden über Kopf abgezogen und durch eine Axialbohrung im Spindelschaft geführt und auf eine Speicherscheibe, welche drehfest mit dem Spindelschaft verbunden ist, aufgewickelt. Die Fäden 5 verlassen die Speicherscheibe 24 über einen Fadenumlenkkörper, durchlaufen dann einen die Vorzwirnspule 15 umkreisenden Fadenballon und werden schließlich in die Abzugseinheit 74 eingeführt. Zur Begrenzung des Fadenballons ist ein zylindrischer Spulentopf 21 vorgesehen. Auf dem Spulentopf 21 ist ein Spulentopfdeckel 3 angeordnet.

Im Innern des Spulentopfs 21 ist eine Abzugsvorrichtung 2, 10, 13 zum Abzug der Fäden 5 von der Vorzwirnspule 15, eine Trenneinrichtung 6 zur Separation der von der Vorzwirnspule 15 abgezogenen Fäden 5, eine Bremseinrichtung in Form einer Fadenbremse 14 und ein Mouliné-Fadenführer 8 angeordnet. Die auf der Vorzwirnspule 15 gefachten Fäden 5 werden zunächst von der Abzugsvorrichtung 2, 10, 13 über Kopf von der Vorzwirnspule 15 abgezogen und über eine Führungsrolle 11 der Trenneinrichtung 6 zugeführt. In dem in Figur 1 gezeigten Ausführungsbeispiel ist die Trenneinrichtung 6 als Kamm mit einer Mehrzahl von Zinken ausgebildet, wobei die einzelnen Fäden 5 des Vorlagegarns jeweils zwischen zwei benachbarten Zinken durchgeführt und auf diese Art voneinander separiert werden. Die Trenneinrichtung 6 kann alternativ auch eine Anzahl von Führungsröhrchen aufweisen, wobei durch jedes Führungsröhrchen ein Vorlagegarnfaden geführt wird.

Die Abzugsvorrichtung 2, 10, 13 umfaßt einen rotierenden Zwirnflügel 2 (Campanello) sowie einen Abzugsfadenführer 10 und eine Führung 13, längs derer der Abzugsfadenführer 10 gleitend oder auf Rollen gelagert verschiebbar angeordnet ist (Figur 1). Der Zwirnflügel 2 wird vom Fadenzug der abzuziehenden .Fäden 5 in Umdrehung versetzt. Hierzu ist der Zwirnflügel 2 an der Innenseite des Spulentopfdeckels 3 befestigt und drehbar um eine zur Vorlagenspulenachse C konzentrische Achse gelagert. Die Lagerung des Zwirnflügels 2 ist an eine Bremseinrichtung 1, beispielsweise eine Hysteresebremse oder eine Flüssigkeitsbrernse, gekoppelt, um einen einstellbaren Drehwiderstand zu erzeugen. Über die Bremseinrichtung 1 kann der Drehwiderstand des Zwirnflügels 2 und dadurch die Spannung der abgezogenen Fäden 5 eingestellt bzw. gesteuert werden. Alternativ kann zur Steuerung des Drehwiderstands auch ein Motor verwendet werden., der den Zwirnflügel 2 antreibt bzw. bremst um einen konstanten, vorgebbaren Drehwiderstand zu gewährleisten.

An dem Zwirnflügel 2 ist eine Führungsschiene 13 befestigt. Die Führungsschiene 13 verläuft parallel zur Achse C der Vorzwimspule 15 und im Abstand zu dieser. Bei voll aufgewickelter Vorzwimspule 15 verläuft die Führungsschiene 13 in etwa mittig zwischen dem Außenumfang der Vorzwirnspule 15 und der Innenseite des Spulentopfs 21 (Figur 1).

Entlang der Führungsschiene 13 ist der Abzugsfadenführer 10 verschiebbar angeordnet. Hierzu ist der Abzugsfadenführer 10 - wie in der Figur 1 dargestellt - an der Führungsschiene 13 durch ein Gleitlager 23 gelagert. Der Abzugsfadenführer 10 weist eine Öse 4 auf, durch welche die abzuziehenden Fäden 5 geführt sind. Durch Zug an den abzuziehenden Fäden 5 wird der Zwirnflügel 2 in Drehung versetzt. Die Parameter des Abzugsfadenführers 10, insbesondere dessen Masse und/oder dessen elektromagnetischen Eigenschaften sind bevorzugt an die Parameter der abzuziehenden Fäden, insbesondere deren Massen pro Längeneinheit und der gewählten Fadenspannung, sowie die Parameter der Vorzwirnspule 15, insbesondere deren Art der Bewicklung, Wicklungsdichte, Durchmesser und Höhe derart angepasst, so dass sich selbsttätig ein Kräftegleichgewicht einstellt, bei dem die Position des Abzugsfadenführers 10 bei der gewählten Abzugsspannung zu jeder Zeit ungefähr auf der Höhe H der momentan von der Vorzwirnspule 15 abgezogenen Fadenlage liegt. Alternativ zur Abstimmung der Parameter des Abzugsfadenführers 10 auf die Parameter der Fäden und der Vorzwirnspule kann auch ein Antrieb vorgesehen sein, der aktiv die Position des Abzugsfadenführers 10 auf die Höhe H der momentan von der Vorzwirnspule abgezogenen Fadenlage einstellt.

Nach Abzug der Fäden 5 von der Vorzwirnspule werden diese über eine Führungsrolle 11 in die Trenneinrichtung 6 geführt, in der die Fäden 5 voneinander separiert werden (Fig. 1). Um die Spannungen der voneinander getrennten Fäden 5 aneinander anzugleichen, werden diese nach Durchlauf der Trenneinrichtung 6 über eine Fadenbremse 14 geführt. Die in Figur 1 dargestellte Fadenbremse 14 weist eine drehbar gelagerte Bremsrolle auf, deren Drehwiderstand mit geeigneten Mitteln einstellbar ist. Die voneinander separierten Fäden 5a, 5b, 5c umschlingen einen Teil des Umfangs der Rolle. Nach der Fadenbremse 14 weisen damit die einzelnen Fäden 5 annähernd gleich große Fadenspannungen auf.

Nach Durchlauf der Fadenbremse 14 werden die voneinander separierten Fäden über eine Fadenumlenkrolle 7 in den Mouliné-Fadenführer 8 eingeführt und von dort schließlich in den Fadeneinlauf einer Zwirnspindel geführt, um sich im Kordierpunkt 9 miteinander zu verzwirnen. Der Mouliné-Fadenführer 8 umfasst eine Platte 17, welche über eine Verbindung 23 an der Innenseite des Spulentopfdeckels 22 befestigt ist. Die Platte 17 weist eine Anzahl von Öffnungen 18 auf, welche der Anzahl der Vorlagegarnfäden entspricht. Durch jede Öffnung 18 wird ein Vorlagegarnfaden geführt. Die Mittelpunkte der Öffnungen 18 befinden sich bevorzugt auf einer Kreislinie.

Mit der erfindungsgemäßen Vorrichtung und dem erfindungsgemäßen Verfahren kann ein Mehrfachzwim mit hoher Zwirnfestigkeit und minimalen Überlängen sowie gleichmäßigem Zwirnaufbau hergestellt werden. Dies wird insbesondere dadurch ermöglicht, dass die auf der Vorzwirnspule 15 gefachten Vorlagegarnfäden 5 zunächst in der Trenneinrichtung 6 voneinander separiert und anschließend in der Fadenbremse 14 hinsichtlich ihrer Fadenspannungen aneinander angepasst werden. Dadurch wird ermöglicht, dass die Fadenspannungen der Einzelfäden exakt aneinander angeglichen werden, wodurch Überlängen der Einzelfäden bzw. Schlingen im Auszwirnfaden vermieden werden können. Neben der sich hieraus ergebenden hohen Garnqualität wird aufgrund der Kombination der jeweils auf Doppeldrahtspindeln durchgeführten Vorzwim- und Auszwirnstufe darüber hinaus eine hohe Prozessliefergeschwindigkeit gewährleistet.

## Patentansprüche

1. Verfahren zur Herstellung eines Mehrfachzwims, bei dem zunächst in einer Vorzwirnstule mehrere Fäden (5) mit Drehung versehen und auf einer Vorzwirnspule (15) gefacht werden und diese Vorzwirnspule (15) anschließen in einer Zwirnspindel zur Herstellung eines Auszwirns durch Verzwirnen der Fäden (5) miteinander weiter verarbeitet wird, wobei zur Herstellung des Auszwirns die auf der Vorzwirnspule (15) nebeneinander liegenden Fäden (5) zunächst separiert und voneinander getrennt über eine Fadenbremse (14) geführt werden, um die Vorlagegamspaunungen der Fäden (5) aneinander anzupassen und **dadurch gekennzeichnet, dass** die Fäden (5) anschließend über einen Mouliné-Fadenführer (8) in den Fadeneinlauf der Zwirnspindel geführt werden um im Kordierpunkt (9) verzwimt zu werden.

2. Textilmaschine zur Herstellung eines Mehrfachzwims aus mehreren, auf einer Vorzwirnspule (15) gefachten Fäden (5), mit einer einen Fadeneinlauf aufweisenden Zwirnspindel, in der die von der Vorzwirnspule (15) abgezogenen Fäden (5) miteinander verzwimt werden, wobei die Textilmaschine weiterhin umfaßt:
- eine Trenneinrichtung (6) zur Separation der von der Vorzwirnspule (15) abgezogenen Fäden (5),
- eine Fadenbremse (14), über welche die voneinander separierten Fäden (5a, 5b, 5c) geführt werden um die Vorlagegamspannungen der Fäden (5a, 5b, 5c) aneinander anzupassen, **gekennzeichnet durch**
- einen Mouliné-Fadenführer (8), **durch** den die Fäden (5a, 5b, 5c) in den Fadeneinlauf der Zwirnspindel geführt werden um sich im Kordierpunkt (9) miteinander zu verzwirnen.

3. Textilmaschine nach Anspruch 2, **dadurch gekennzeichet, dass** die Zwirnspindel eine Mehrfach-, insbesondere eine Doppeldrahtspindel ist.

4. Textilmaschine nach Anspruch 2 oder 3, **dadurch gekennzeichnet, dass** die Trenneinrichtung (6) von einem Kamm gebildet ist, wobei zwischen zwei benachbarten Zinken des Kamms (6) jeweils ein Vorlagegarn (5a, 5b bzw. 5c) durchgeführt wird.

5. Textilmaschine nach Anspruch 2 oder 3, **dadurch gekennzeichnet, dass** die Trenneinrichtung (6) mehrere Führungsröhrchen umfaßt, wobei durch jedes Führungsröhrchen ein Vorlagegarn (5a, 5b bzw. 5c) geführt wird.

6. Textilmaschine nach einem der Ansprüche 2 bis 5, **dadurch gekennzeichnet, dass** eine Vorlagegarnumlenkrolle (7) vorgesehen ist, über welche die voneinander separierten Fäden (5a, 5b, 5c) nach Durchlaufen der Fadenbremse (14) geführt werden.

7. Textilmaschine nach einem der Ansprüche 2 bis 6, **dadurch gekennzeichnet, dass** der Moulinè-Fadenführer (8) eine Platte (17) mit einer Anzahl von Öffnungen (18) umfaßt.

8. Textilmaschine nach einem der Ansprüche 2 bis 7, **dadurch gekennzeichnet, dass** die Fadenbremse (14) mindestens eine Bremsrolle aufweiset, deren Drehwiderstand veränderlich und einstellbar ist.

9. Textilmaschine nach Anspruch 8, **dadurch gekennzeichnet, dass** die Mantelfläche der Bremsrolle (19, 20) von einem elastischen Material, insbesondere einem Gummi oder Kunststoff, gebildet ist.

10. Textilmaschine nach einem der Ansprüche 2 bis 9, **dadurch gekennzeichnet, dass** ein rotierender Zwirnflügel (2) zum Abzug der auf der Vorzwirnspule (15) gefachten Fäden (5) und eine Vorrichtung zur Beeinflussung der Spannung der abgezogenen Fäden (5) vorgesehen sind, wobei die Vorrichtung zur Beeinflussung der Spannung der abgezogenen Fäden (5) von dem Zwirnflügel (2) gebildet ist, welcher an eine Steuerungseinrichtung (1) gekoppelt ist, um den Drehwiderstand des Zwirnflügels (2) zu steuern.

11. Textilmaschine nach Anspruch 10, **dadurch gekennzeichnet, dass** die Steuerungseinrichtung (1) eine Bremseinrichtung zur Bremsung der durch den Abzug der Fäden (5) erzwungenen Rotation des Zwirnflügels (2) ist.

12. Textilmaschine nach Anspruch 10 oder 11, **dadurch gekennzeichnet, dass** die Steuerungseinrichtung (1) eine Flüssigkeits- oder eine Magnetbremse ist.

13. Textilmaschine nach Anspruch 10 oder 11, **dadurch gekennzeichnet, dass** die Steuerungseinrichtung (1) ein Motor ist, welcher den Zwirnflügel (2) antreibt oder bremst.

14. Textilmaschine nach einem der Ansprüche 10 bis 13, **dadurch gekennzeichnet, dass** die Steuerungseimirhtung (1) mit einer Regelungseinrichtung gekoppelt ist, um den Drehwiderstand des Zwirnflügels (2) und **dadurch** die Spannung der abgezogenen Fäden (5) zu regeln.

15. Textilmaschine nach einem der Ansprüche 10 bis 14, **dadurch gekennzeichnet, dass** die Steuerungseinrichtung (1) Einstellmittel umfaßt, mit denen der Drehwiderstand des Zwirnflügels (2) und **dadurch** die Spannung der abgezogenen Fäden (5) feinstufig und reproduzierbar einstellbar bzw. regelbar ist.

16. Textilmaschine nach einem der Ansprüche 10 bis 15, **dadurch gekennzeichnet, dass** zum Abzug der Fäden (5) von der Vorlagespule (15) ein Abzugsfadenführer (10) vorgesehen ist, welcher längs einer Achse (C), die parallel und im Abstand zur Vorlagenspulenachse verläuft, verschiebbar ist.

17. Textilmaschine nach Anspruch 16, **dadurch gekennzeichnet, dass** eine Führung (13) vorgesehen ist, an welcher der Abzugsfadenführer (10) verschiebbar angeordnet ist.

18. Textilmaschine nach Anspruch 16 oder 17, **dadurch gekennzeichnet, dass** die Parameter des Abzugsfadenführers (10), insbesondere dessen Masse und/oder elektromagnetischen Eigenschaften, an die Parameter der Fäden (5), insbesondere deren Masse pro Längeneinheit und deren Vorlagegamspannung, und die Parameter der Vorlagespule (15), insbesondere deren Bewicklungsart, Wicklungsdichte, Durchmesser und Höhe, angepasst sind, so dass sich die Position des Abzugsfadenführer (10) längs der Achse (C) selbsttätig ungefähr auf der Höhe (H) der momentan von der Vorlagespule abgezogenen Fadenlage einstellt.

19. Textilmaschine nach einem der Ansprüche 16 oder 17, **dadurch gekennzeichnet, dass** ein Antrieb vorgesehen ist, um den Abzugsfadenführer (10) auf der Höhe (H) der momentan von der Vorlagespule abgezogenen Fadenlage zu halten.

20. Textilmaschine nach einem der Ansprüche 17 bis 19, **dadurch gekennzeichnet, dass** die Führung (13) von einer Führungsschiene (13) gebildet ist, entlang welcher der Abzugsfadenführer (10) gleitend oder rollengelagert verschiebbar ist

21. Textilmaschine nach einem der Ansprüche 17 bis 20, **dadurch gekennzeichnet, dass** die Führung (13) an dem Zwirnflügel (2) befestigt ist.

## Claims

1. Method of producing a plied yarn, in which firstly in a pretwisting stage several threads (5) are turned and are wound onto a pretwisting bobbin (15) and said pretwisting bobbin (15) is then processed further in a twisting spindle for producing a resulting twist by twisting the yarns (5) together further, wherein for producing the resulting twist the threads (5) lying adjacent to one another on the pretwisting bobbin (15) are firstly separated and guided separately over a thread brake (14) in order to adjust the feed yarn tensions of the threads (5) relative to one another, **characterised in that** the threads (5) are subsequently guided via a Mouliné thread guide (8) into the thread intake of the twisting spindle in order to be twisted at the cording point (9).

2. Textile machine for producing a plied yarn consisting of a plurality of threads (5) twisted on a pretwisting bobbin (15), with a twisting spindle comprising a thread intake, in which the threads (5) drawn from the pretwisting bobbin (15) are twisted together, wherein the textile machine also comprises:
- a separating device (6) for separating the threads (5) drawn-off from the pretwisting bobbin (15),
- a thread brake (14), by means of which the separated threads (5a, 5b, 5c) are guided, in order to adjust the feed yarn tensions of the threads (5a, 5b, 5c) relative to one another, **characterised by**
- a Mouliné thread guide (8), by means of which the threads (5a, 5b, 5c) are guided into the thread intake of the twisting spindle in order to twist the latter together at the cording point (9).

3. Textile machine according to claim 2, **characterised in that** the twisting spindle is a multiple, in particular a two-for-one twisting spindle.

4. Textile machine according to claim 2 or 3, **characterised in that** the separating device (6) is formed by a comb, wherein between two adjacent prongs of the comb (6) respectively a feed yarn (5a, 5b or 5c) is guided.

5. Textile machine according to claim 2 or 3, **characterised in that** the separating device (6) comprises several guiding tubes, whereby through each guiding tube a feed yarn (5a, 5b or 5c) is guided.

6. Textile machine according to any one of claims 2 to 5, **characterised in that** a feed yarn reversing roller (7) is provided over which the separated threads (5a, 5b, 5c) are guided after running through the thread brake (14).

7. Textile machine according to any one of claims 2 to 6, **characterised in that** the Mouliné thread guide (8) comprises a plate (17) with a number of openings (18).

8. Textile machine according to any one of claims 2 to 7, **characterised in that** the thread brake (14) comprises at least one brake roller, the rotational resistance of which can be changed and adjusted.

9. Textile machine according to claim 8, **characterised in that** the casing surface of the brake roller (19, 20) is formed by an elastic material, in particular rubber or plastic.

10. Textile machine according to one of claims 2 to 9, **characterised in that** a rotating twisting flyer (2) for drawing off the threads (5) twisted onto the pretwisting bobbin (15) and a device for influencing the tension of the drawn off threads (5) are provided, whereby the device for influencing the tension of the drawn-off threads (5) is formed by the twisting flyer (2), which is coupled to a control device (1) in order to regulate the rotational resistance of the twisting flyer (2).

11. Textile machine according to claim 10, **characterised in that** the control device (1) is a braking device for braking the rotation of the twisting flyer (2) enforced by drawing off the threads (5).

12. Textile machine according to claim 10 or 11, **characterised in that** the control device (1) is a liquid or a magnet brake.

13. Textile machine according to claim 10 or 11, **characterised in that** the control device (1) is a motor, which drives or brakes the twisting flyer (2).

14. Textile machine according to any one of claims 10 to 13, **characterised in that** the control device (1) is coupled to a regulating device in order to regulate the rotational resistance of the twisting flyer (2) and in this way the tension of the drawn-off threads (5).

15. Textile machine according to any one of claims 10 to 14, **characterised in that** the control device (1) comprises adjusting means, by means of which the rotational resistance of the twisting flyer (2) and in this way the tension of the drawn-off threads (5) can be adjusted or controlled finely and in a reproducible manner.

16. Textile machine according to any one of claims 10 to 15, **characterised in that** for drawing off the threads (5) from the feed bobbin (15) a drawing off thread guide (10) is provided, which can be displaced along an axis (C) which runs parallel and at a distance from the feed bobbin axis.

17. Textile machine according to claim 16, **characterised in that** a guide (13) is provided on which the drawing off thread guide (10) is arranged displaceably.

18. Textile machine according to claim 16 or 17, **characterised in that** the parameters of the drawing off thread guide (10), in particular its mass and/or electromagnetic properties, are adjusted to the parameters of the threads (5), in particular their mass per longitudinal unit and their feed yarn tension, and the parameters of the feed bobbin (15), in particular their winding type, winding density, diameter and height, so that the position of the drawing off thread guide (10) along the axis (C) is adjusted automatically approximately at the level (H) of the thread position currently drawn off the feed bobbin.

19. Textile machine according to any one of claims 16 or 17, **characterised in that** a drive is provided in order to keep the drawing-off thread guide (10) at the level (H) of the thread position currently drawn off the feed bobbin.

20. Textile machine according to any one of claims 17 to 19, **characterised in that** the guide (13) is formed by a guiding rail (13), along which the drawing-off thread guide (10) can be displaced in a slidable manner or roller mounted.

21. Textile machine according any to one of claims 17 to 20, **characterised in that** the guide (13) is secured onto the twisting flyer (2).

## Revendications

1. Procédé de fabrication d'un retors multiple, dans lequel, à un stade de retordage préalable, plusieurs fils (5) sont tout d'abord soumis à torsion et regroupés sur une bobine (15) de retordage préalable, et cette bobine (15) de retordage préalable est ensuite traitée ultérieurement dans une broche retordeuse, pour produire un retors définitif par retordage conjoint desdits fils (5), sachant que, pour produire ledit retors définitif, les fils (5) placés en juxtaposition sur ladite bobine (15) de retordage préalable sont tout d'abord dissociés, puis guidés distinctement les uns des autres par l'intermédiaire d'un frein (14) de fils, en vue de l'adaptation mutuelle des tensions de présentation desdits fils (5), **caractérisé par le fait que**, dans l'enchaînement, les fils (5) sont guidés vers la zone d'entrée de fils dans la broche retordeuse, par l'intermédiaire d'un guide-fils moulinés (8), afin de subir un retordage au point de câblage (9).

2. Machine textile dévolue à la fabrication d'un retors multiple composé de plusieurs fils (5) regroupés sur une bobine (15) de retordage préalable, comprenant une broche retordeuse munie d'une zone d'entrée de fils et dans laquelle lesdits fils (5), dévidés de ladite bobine (15) de retordage préalable, sont soumis à retordage conjoint, ladite machine textile comprenant, par ailleurs :
un dispositif séparateur (6) affecté à la dissociation des fils (5) dévidés de la bobine (15) de retordage préalable,
un frein de fils (14) par l'intermédiaire duquel les fils (5a, 5b, 5c), dissociés les uns des autres, sont guidés en vue d'une adaptation mutuelle des tensions de présentation desdits fils (5a, 5b, 5c),
**caractérisée par**
un guide-fils moulinés (8) par lequel lesdits fils (5a, 5b, 5c) sont guidés vers la zone d'entrée de fils dans ladite broche retordeuse, afin de subir un retordage conjoint au point de câblage (9).

3. Machine textile selon la revendication 2, **caractérisée par le fait que** la broche retordeuse est une broche à fils multiples, en particulier à fil double.

4. Machine textile selon la revendication 2 ou 3, **caractérisée par le fait que** le dispositif séparateur (6) est constitué d'un peigne, un fil préparatoire (5a, 5b, respectivement 5c) étant à chaque fois guidé, d'un trait, entre deux fourchons dudit peigne (6) qui occupent des positions voisines.

5. Machine textile selon la revendication 2 ou 3, **caractérisée par le fait que** le dispositif séparateur (6) comprend plusieurs petits tubes de guidage, un fil préparatoire (5a, 5b, respectivement 5c) étant guidé par chaque petit tube de guidage.

6. Machine textile selon l'une des revendications 2 à 5, **caractérisée par** la présence d'un rouleau (7) de renvoi du fil préparatoire par lequel les fils (5a, 5b, 5c), dissociés les uns des autres, sont guidés après avoir parcouru le frein de fils (14).

7. Machine textile selon l'une des revendications 2 à 6, **caractérisée par le fait que** le guide-fils moulinés (8) comprend une platine (17) percée d'un certain nombre d'orifices (18).

8. Machine textile selon l'une des revendications 2 à 7, **caractérisée par le fait que** le frein de fils (14) comprend au moins un rouleau de freinage dont la résistance à la rotation est variable, et peut être réglée.

9. Machine textile selon la revendication 8, **caractérisée par le fait que** la surface de l'enveloppe du rouleau de freinage (19, 20) est constituée d'un matériau élastique, en particulier d'un caoutchouc ou d'une matière plastique.

10. Machine textile selon l'une des revendications 2 à 9, **caractérisée par** la présence d'une aile rotative de retordage (2) affectée au dévidage des fils (5) assemblés sur la bobine (15) de retordage préalable, et d'un dispositif conçu pour influencer la tension des fils (5) dévidés, ledit dispositif, conçu pour influencer la tension desdits fils (5) dévidés, étant formé par ladite aile de retordage (2) couplée à un dispositif de commande (1), afin de commander la résistance rotatoire de ladite aile de retordage (2).

11. Machine textile selon la revendication 10, **caractérisée par le fait que** le dispositif de commande (1) est un dispositif de freinage conçu pour freiner la rotation de l'aile de retordage (2), imposée par le dévidage des fils (5).

12. Machine textile selon la revendication 10 ou 11, **caractérisée par le fait que** le dispositif de commande (1) est un frein opérant par fluide, ou un frein magnétique.

13. Machine textile selon la revendication 10 ou 11, **caractérisée par le fait que** le dispositif de commande (1) est un moteur entraînant ou freinant l'aile de retordage (2).

14. Machine textile selon l'une des revendications 10 à 13, **caractérisée par le fait que** le dispositif de commande (1) est couplé à un dispositif de régulation, de façon à réguler la résistance rotatoire de l'aile de retordage (2) et, par conséquent, la tension des fils (5) dévidés.

15. Machine textile selon l'une des revendications 10 à 14, **caractérisée par le fait que** le dispositif de commande (1) englobe des moyens de réglage par lesquels la résistance rotatoire de l'aile de retordage (2), et donc la tension des fils (5) dévidés, peuvent être respectivement réglées, ou régulées, de manière fine et reproductible.

16. Machine textile selon l'une des revendications 10 à 15, **caractérisée par le fait qu'**un guide-fils extracteur (10), prévu pour dévider les fils (5) de la bobine de présentation (15), peut coulisser le long d'un axe (C) s'étendant parallèlement à l'axe de ladite bobine de présentation, et à distance de ce dernier.

17. Machine textile selon la revendication 16, **caractérisée par** la présence d'un guide (13) sur lequel le guide-fils extracteur (10) est monté à coulissement.

18. Machine textile selon la revendication 16 ou 17, **caractérisée par le fait que** les paramètres du guide-fils extracteur (10), en particulier sa masse et/ou ses propriétés électromagnétiques, sont adaptés aux paramètres des fils (5), en particulier à leur masse par unité de longueur et à leur tension de présentation, ainsi qu'aux paramètres de la bobine de présentation (15), en particulier à son mode de bobinage, à sa densité d'enroulement, à son diamètre et à sa hauteur, de telle sorte que l'emplacement dudit guide-fils extracteur (10) le long de l'axe (C) s'ajuste approximativement, de lui-même, à la hauteur (H) de la couche de fils dévidée de ladite bobine de présentation à l'instant considéré.

19. Machine textile selon l'une des revendications 16 ou 17, **caractérisée par le fait qu'**un entraînement est prévu pour maintenir le guide-fils extracteur (10) à la hauteur (H) de la couche de fils dévidée de la bobine de présentation à l'instant considéré.

20. Machine textile selon l'une des revendications 17 à 19, **caractérisée par le fait que** le guide (13) est constitué d'une glissière de guidage (13) le long de laquelle le guide-fils extracteur (10) est mobile avec faculté de glissement, ou avec montage par paliers à rouleaux.

21. Machine textile selon l'une des revendications 17 à 20, **caractérisée par le fait que** le guide (13) est fixé à l'aile de retordage (2).
